# EUROPÄISCHE PATENTSCHRIFT

(11) **EP 1 022 415 B1**
(45) Veröffentlichungstag und Bekanntmachung des Hinweises auf die Patenterteilung: **02.03.2005**
(21) Anmeldenummer: 99124430.2
(22) Anmeldetag: 08.12.1999
(51) Int. Cl.: E05B 47/06, H01F 7/08

(54) **Elektromagnetisch aktivierbarer Sperrmechanismus**
Electromagnetic actuated locking mechanism
Dispositif de blocage à actionnement électromagnétique

(30) Priorität: 19.01.1999 DE 19901838
(43) Veröffentlichungstag der Anmeldung: 26.07.2000
(73) Patentinhaber: Aug. Winkhaus GmbH & Co. KG, D-48291 Telgte (DE)
(72) Erfinder: Refflinghaus, Bernd, 48268 Greven (DE)

(56) Entgegenhaltungen:
- EP-A- 0 370 666
- EP-A- 0 794 540
- DE-A- 2 458 516
- DE-A- 3 019 418
- DE-A- 4 404 914
- DE-U- 8 802 880
- DE-U- 29 521 137
- US-A- 4 848 115

## Beschreibung

Die Erfindung betrifft einen elektromagnetisch aktivierbaren Sperrmechanismus, insbesondere für einen Schließzylinder eines Einsteckschlosses zum wahlweisen Blockieren oder Freigeben eines in einem Gehäuse angeordneten beweglichen Kerns, mit einem eine bauliche Einheit mit einem Anker bildenden, in die Bewegungsbahn des Kerns führbaren Sperriegel, mit einem in Offenstellung zur Halterung des Ankers in einer eine Bewegung des Kerns durch den Sperriegel freigebenden Stellung gestalteten Elektromagneten und mit einer in Schließstellung zur Vorspannung des Sperriegels in eine die Bewegung des Kerns blockierende Stellung gestalteten Sperrfeder, wobei der Anker und eine zur Anlage des Ankers vorgesehene Polfläche des Elektromagneten ein gemeinsames, aus magnetisierbarem Material gefertigtes Gehäuse haben und wobei der Eletromagnet ein von einer Spule umgebenes inneres Gehäuseteil und ein die Spule umgreifendes äußeres Gehäuseteil hat.

Ein solcher Sperrmechanismus ist aus der EP-A-0 794 540 bekannt.

Solche Sperrmechanismen werden insbesondere in modernen Zutrittskontrollanlagen häufig eingesetzt. Hierbei läßt sich der Sperrmechanismus mittels eines elektrischen, den Elektromagneten ansteuernden Impulses entriegeln. Der Sperrmechanismus kann in einem zusätzlich mechanische Stiftzuhaltungen zur Blockierung des Kerns aufweisenden Schließzylinder angeordnet sein. Der Impuls wird meist von einer frei programmierbaren Steuerelektronik erzeugt. Die Steuerelektronik läßt sich beispielsweise von einem in einem die Stiftzuhaltungen bewegenden Schlüssel abgelegten Codegeber ansteuern.

Bei dem aus der EP 0 794 540 A1 bekannten Kleinmagnet haben der Anker und die zur Anlage des Ankers vorgesehene Polfläche ein gemeinsames, aus magnetisierbarem Material gefertigtes Gehäuse. Der Anker wird innerhalb einer Spule des Elektromagneten geführt und in Offenstellung an einem Polstück gehalten. Das Polstück ist als Deckel des Elektromagneten ausgebildet und damit von außen zugänglich. Damit kann der Sperriegel mittels eines von außerhalb des Elektromagneten aufgebrachten Magnetfeldes in der Offenstellung gehalten werden. Hierdurch läßt sich der Sperrmechanismus von einem zum Entriegeln des Schlosses nicht Berechtigten entriegeln. Weiterhin sind der Anker und ein durch eine Ausnehmung des Deckels zu führender Stößel starr miteinander verbunden, so dass bereits eine geringe Abweichung der Ausnehmung im Deckel zu der vorgesehenen Bewegungsrichtung des Ankers zu einem Spalt zwischen dem Anker und den Polflächen und damit zu einem hohen Stromverbrauch führt.

Aus der EP 0 600 194 B1 ist eine Zutrittskontrollanlage bekannt, bei der ein elektromagnetisch aktivierbarer Sperrmechanismus mit einem mechanisch sperrbaren Schließzylinder eine bauliche Einheit bildet. In einem Schlüssel zum Betätigen des Schließzylinders ist ein Datenspeicher angeordnet, der beim Einführen in den Schließzylinder ausgelesen wird. Eine Zentrale steuert den Elektromagneten in Abhängigkeit von den ausgelesenen Daten an. Für einen möglichst geringen Verkabelungsaufwand ist es erforderlich, daß sich der Elektromagnet über einen Datenbus von der Zentrale oder mittels einer Batterie mit elektrischem Strom versorgen läßt. Durch die EP 0 526 904 ist ein Schließzylinder bekannt, bei dem eine Spule des Elektromagneten unterhalb von Stiftzuhaltungen angeordnet ist. In dem Elektromagneten ist ein Spulenkern parallel zu einem einen Schließkanal für einen Schlüssel aufweisenden Kern verschieblich angeordnet. Der Spulenkern läßt sich von an einer der Stirnseiten der Spule angeordneten Ankerplättchen verschieben und dringt in Offenstellung in eine Kerbe des senkrecht auf den Kern zulaufenden Sperriegels ein. Nachteilig bei diesem Schließzylinder ist, daß der Spulenkern und das Ankerplättchen von einem außerhalb des Schließzylinders angeordneten Magneten bewegt werden können. Hierdurch läßt sich der Sperrmechanismus von einem zum Entriegeln des Schlosses nicht Berechtigten entriegeln.

Aus der US 5,014,030 ist ein elektromagnetisch aktivierbarer Sperrmechanismus bekannt, bei dem der Sperriegel in Schließstellung in eine Ausnehmung eines scheibenförmigen Kerns eindringt. Der Elektromagnet hat einen U-förmigen Kern und an einem Schenkel des Kerns eine Spule. Der Anker und der Sperriegel sind einteilig aus einem magnetisierbaren Material gefertigt. In einem bestromten Zustand des Elektromagneten liegt der Anker an den freien Enden der Schenkel des Elektromagneten an. Der Sperriegel wird damit gegen die Kraft der Sperrfeder in eine von dem scheibenförmigen Kern entfernte Stellung vorgespannt. Der scheibenförmige Kern lässt sich dadurch drehen. Dies kennzeichnet die Offenstellung. Nachteilig hierbei ist jedoch, dass der Elektromagnet durch den U-förmig gebogenen Kern sehr große Abmessungen aufweist und einen sehr hohen Energieverbrauch hat. Weiterhin lässt sich der Sperriegel von einem außerhalb des Sperrmechanismus angeordneten Magneten bewegen. Hierdurch kann der Sperrmechanismus unabhängig von einer Bestromung des Elektromagneten von einer Schließstellung in die Offenstellung bewegt werden.

Aus der EP 0 370 666 A1 ist ein elektromagnetischer Aktor bekannt geworden, bei dem eine Polfläche auf einem inneren und einem äußeren Gehäuseteil angeordnet sind. Zwischen den Gehäuseteilen ist eine Spule angeordnet. Ein auf der Polfläche liegender Anker ist damit von der Seite der Spule her weitgehend gegen Einwirkungen eines äußeren Magnetfeldes geschützt. Von der Seite des Ankers lässt sich jedoch ein Magnetfeld in den Aktor einleiten und den Aktor von den Polflächen abziehen. Weiterhin hat der Aktor einen hohen Stromverbrauch, da die Entfernung des Ankers von den Polflächen über die Bestromung der Spule erfolgt.

Der Erfindung liegt das Problem zugrunde, einen Sperrmechanismus der eingangs genannten Art so zu gestalten, daß er eine möglichst große Sicherheit gegen ein unberechtigtes Entriegeln bietet und einen besonders geringen Energieverbrauch hat.

Dieses Problem wird erfindungsgemäß dadurch gelöst, daß die Polfläche an dem inneren Gehäuseteil und dem äußeren Gehäuseteil angeordnet ist und daß der Sperriegel gegenüber dem Anker um einen vorgesehenen Betrag in seiner Bewegungsrichtung und/oder quer zu seiner Bewegungsrichtung beweglich gehalten ist.

Durch diese Gestaltung werden die Feldlinien von dem von außen aufgebrachten starken Magnetfeld um den Anker und die Polfläche herumgeführt, so daß der Anker und der Elektromagnet zuverlässig abgeschirmt sind. Damit ist es für einen zum Entriegeln des erfindungsgemäßen Sperrmechanismus nicht Berechtigten nicht möglich, ohne großen Aufwand den Sperrriegel aus der Sperrmulde zu entfernen. Der Kern verbleibt damit in seiner unbeweglichen Position. Eine Aufhebung des erfindungsgemäßen Sperrmechanismus durch ein von außen aufgebrachtes starkes Magnetfeld wird hierdurch ebenfalls vermieden. Zudem hat der erfindungsgemäße Sperrmechanismus einen besonders geringen Energieverbrauch und sehr hohe Haltekräfte bei besonders kleinen Abmessungen. Das äußere Gehäuseteil bildet gleichzeitig einen Bestandteil des den Elektromagneten abschirmenden Gehäuses. Weiterhin lässt sich der Elektromagnet aus kostengünstig herstellbaren Drehteilen zusammenstellen. Durch die Beweglichkeit des Sperriegels gegenüber dem Anker werden Toleranzen in der Ausrichtung zwischen dem Elektromagneten und dem Sperriegel ausgeglichen. Der Betrag, um den sich Sperriegel und Anker bewegen können, läßt sich hierfür sehr gering halten. Hierdurch liegt der Anker zuverlässig an der vorgesehenen Fläche des Elektromagneten an. Da der Strombedarf beim glatten Anliegen des Ankers an einer Polfläche des Elektromagneten besonders gering ist, weist der erfindungsgemäße Sperrmechanismus einen besonders geringen Stromverbrauch auf. Der erfindungsgemäße Sperrmechanismus läßt sich deshalb besonders lange von einer sehr kleinen Knopfzelle mit elektrischem Strom versorgen. Dank der Erfindung könnten zudem der Elektromagnet und der Anker mit sehr kleinen Abmessungen versehen werden. Hierdurch gestaltet sich der erfindungsgemäße Sperrmechanismus besonders platzsparend und eignet sich damit insbesondere zum Einbau in einem Schließzylinder eines Einsteckschlosses. Der Schließzylinder kann hierbei neben dem erfindungsgemäßen Sperrmechanismus mechanische Sperrmittel aufweisen.

Der erfindungsgemäße Sperrmechanismus hat einen besonders geringen Energieverbrauch, wenn der Elektromagnet als Topfmagnet mit einer ebenen Polfläche zur Anlage des ebenfalls eben gestalteten Ankers ausgebildet ist.

Das den Anker und die Polfläche magnetisch abschirmende Gehäuse gestaltet sich gemäß einer anderen vorteilhaften Weiterbildung der Erfindung kostengünstig, wenn der Elektromagnet einen an dem Topfmagneten angrenzenden, den Anker übergreifenden, aus magnetisierbarem Material gefertigten Deckel hat und wenn der Deckel eine Ausnehmung zur Durchführung des Sperriegels hat.

Das Gehäuse zur Abschirmung der Polfläche und des Ankers erfordert gemäß einer anderen vorteilhaften Weiterbildung der Erfindung einen besonders geringen baulichen Aufwand, wenn der Anker, der Deckel und an den Deckel angrenzende Bereiche des Elektromagneten aus demselben Material gefertigt sind.

Eine Leitung von starken, außerhalb des erfindungsgemäßen Sperrmechanismus angeordneten Magnetfeldern zu dem Anker lässt sich einfach vermeiden, wenn der Sperriegel und die Sperrfeder aus einem unmagnetischen Material gefertigt sind.

Zur weiteren Verringerung des Energieverbrauchs des erfindungsgemäßen Sperrmechanismus trägt es bei, wenn in einer Grundstellung der Anker von dem Kern gegen die Polfläche vorgespannt ist. Durch diese Gestaltung wird ein unnötiger Energieverbrauch dadurch vermieden, daß der Anker von dem Elektromagneten nur gehalten werde muß. Die Grundstellung ist beispielsweise bei dem in den Schließzylinder eingesetzten Sperrmechanismus die Stellung, in der der Schlüssel aus dem Schließkanal abgezogen werden kann. Bei einer fehlenden Freigabe des Sperrmechanismus erhält der Elektromagnet keinen elektrischen Impuls, so daß der Sperriegel bei einer Bewegung des Kerns in die Sperrmulde eindringt und eine weitere Bewegung verhindert. Bei einer Freigabe des Sperrmechanismus muß der Elektromagnet den an der Polfläche anliegenden Anker halten, damit der Kern ohne Behinderung durch den Sperriegel bewegt werden kann. Da der Elektromagnet hierdurch den Anker nicht bewegen, sondern nur halten muß, benötigt er besonders geringe Kräfte und und somit eine nur sehr geringe Feldstärke und damit einen sehr geringen Energiebedarf.

In der Regel ist der Anker scheibenförmig gestaltet und der Sperriegel stiftförmig. Ein Ausgleich einer Winkelabweichung zwischen dem Elektromagneten und einer Führung für den Sperriegel gestaltet sich gemäß einer vorteilhaften Weiterbildung der Erfindung konstruktiv besonders einfach, wenn der Sperriegel gegenüber dem Anker verschwenkbar ist. Weiterhin führt diese Gestaltung zu einer besonders einfachen Montage des Elektromagneten, da dieser ohne aufwendige Ausrichtung in einer Aufnahme befestigt werden kann.

Die vormontierbare bauliche Einheit aus Sperriegel und Anker gestaltet sich konstruktiv besonders einfach, wenn der Sperriegel einen den Anker in einer Ausnehmung durchdringenden Zapfen hat und wenn das freie Ende des Zapfens zur Hintergreifung des Ankers eine Verbreiterung aufweist. Hierdurch wird sichergestellt, daß der Betrag, um den der Sperriegel in seiner Bewegungsrichtung gegenüber dem Anker verschiebbar ist, das vorgesehene, für die Funktion des Sperrmechanismus notwendige Maß nicht überschreitet.

Störende Geräusche des erfindungsgemäßen Sperrmechanismus lassen sich einfach vermeiden, wenn der Sperriegel mittels einer Haltefeder von dem Anker weggespannt ist.

Ein Einrosten oder Festkleben des Sperriegels in Offenstellung des Sperrmechanismus läßt sich einfach verhindern, wenn der Sperriegel in Offenstellung bei einer Drehung des Kerns geringfügig gegen die Kraft der Haltefeder verschiebbar ist. Hierfür kann der Sperriegel beispielsweise geringfügig in die Bewegungsbahn des Kerns hineinragen. Durch diese Gestaltung wird der Sperriegel auch bei an der Polfläche anliegendem Anker bei jeder Umdrehung des Kerns geringfügig bewegt und damit Verklebungen oder Flugrost gelöst.

Der Kern könnte beispielsweise eine einzige keilförmige Sperrmulde zur Aufnahme des Sperriegels in Schließstellung aufweisen, so daß er in der Schließstellung nur in eine Richtung bewegt werden kann. Beispielsweise ließe sich hierdurch ein mit dem erfindungsgemäßen sperrmechanismus ausgestattetes Schloß nur zuschließen, aber ohne Impuls an den Elektromagneten nicht mehr aufschließen. Der Sperriegel wird jedoch gemäß einer anderen vorteilhaften Weiterbildung der Erfindung bei jeder Bewegung des Kerns mehrfach bewegt, wenn der Kern zwei nebeneinander angeordnete, jeweils an ein Residuum angrenzende Sperrmulden zum Eindringen des Sperriegels hat. Hierdurch wird das Einrosten oder Festkleben des Sperriegels in Offenstellung besonders zuverlässig vermieden.

Die Fertigung des erfindungsgemäßen Sperrmechanismus gestaltet sich besonders einfach, wenn der Elektromagnet zylinderförmig gestaltet und in einer ebenfalls zylinderförmigen, auf den beweglichen Kern zulaufenden Ausnehmung angeordnet ist.

Die vorgesehene Position des Sperriegels gegenüber dem Elektromagneten läßt sich gemäß einer anderen vorteilhaften Weiterbildung der Erfindung einfach festlegen, wenn das Residuum in einer Montagestellung des Elektromagneten auf den Sperriegel weisend ausgerichtet ist. Zur Montage wird einfach der Kern in die Montagestellung bewegt. Anschließend läßt sich der Elektromagnet zusammen mit dem Anker, dem Sperriegel und der Sperrfeder bis zum Anschlag, bei dem der Sperriegel von dem Residuum gegen die Ankerplatte und diese gegen die Polfläche gedrückt wird, in die Ausnehmung einführen und befestigen.

Der in die Sperrmulde eindringende Sperriegel kann sich in seiner Führung verkanten, ohne daß seine Flanken beschädigt werden, wenn der Sperriegel eine umlaufende, in einem in Schließstellung zwischen der Ausnehmung und dem Kern befindlichen Bereich angeordnete Klemmnut aufweist. Wird in Schließstellung des Sperrmechanismus versucht, den Kern mit großer Kraft zu bewegen, verhindern zunächst die Scherkräfte an Sperriegel und Sperrmulde eine Rotation des Sperriegels. Die gleichzeitig zu den radial angreifenden Scherkräften an dem Sperriegel und senkrecht wirkenden Kräfte auf den Sperriegel versuchen den Sperrriegel leicht zu kippen und gegen die Kraft der Sperrfeder aus der Sperrmulde herauszudrücken. Die senkrecht auf den Sperriegel wirkenden Kräfte werden beispielsweise durch Unsymmetrien in der Anordnung von Sperriegel und Kern oder auch durch notwendiges Spiel des Sperriegels in seiner Führung hervorgerufen. Dank der Erfindung kann sich der Sperriegel nicht mehr aus der Sperrmulde herausbewegen, da der Rand der Sperrmulde in diese Klemmnut eingreift und den Sperriegel geringfügig kippt, so daß ein Rand der Führung des Sperriegels ebenfalls in die Klemmnut eingreift.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilschnitt in Längsrichtung durch einen Schließzylinder mit einem erfindungsgemäßen Sperrmechanismus,
- Fig.2: eine Schnittdarstellung durch den Schließzylinder entlang der Linie II - II in einer Offenstellung des Sperrmechanismus,
- Fig.3: den Sperrmechanismus aus Figur 1 in einer Sperrstellung,
- Fig.4: den Sperrmechanismus in einer Grundstellung.

Die Figur 1 zeigt einen Teilschnitt in Längsrichtung durch einen für ein Einsteckschloß vorgesehenen Doppelprofil-Schließzylinder 1. Der Schließzylinder 1 weist zwei über einen Steg 2 miteinander verbundene Gehäuseteile 3, 4 auf. Die Gehäuseteile 3, 4 dienen jeweils zur Aufnahme eines mittels eines nicht dargestellten Schlüssels drehbaren Kerns 5, 6. Zur Vereinfachung der Zeichnung ist nur einer der Kerne 5 mit dem entsprechenden Gehäuseteil 3 geschnitten dargestellt. Der Kern 5 läßt sich mit einem Schließbart 7 drehbeweglich kuppeln und von mehreren mechanischen Stiftzuhaltungen 8 blockieren. Zwischen den Stiftzuhaltungen 8 und dem Schließbart 7 ist ein erfindungsgemäßer Sperrmechanismus 9 angeordnet. Der erfindungsgemäße Sperrmechanismus 9 hat einen in einer Ausnehmung 10 des Schließzylinders 1 befestigten Elektromagneten 11 und einen in eine Sperrmulde 12 des Kerns 5 beweglichen Sperriegel 13.

Die Figur 2 zeigt den Schließzylinder 1 aus Figur 1 in einer Schnittdarstellung entlang der Linie II - II durch den erfindungsgemäßen Sperrmechanismus 9. Der Sperriegel 13 ist mit einem an der Polfläche 14 des Elektromagneten 11 anliegenden Anker 15 verbunden und wird von einer Haltefeder 16 von dem Anker 15 weggespannt. Der Elektromagnet 11 ist als Topfmagneten 17 mit einem inneren und einem äußeren Gehäuseteil 18, 19 ausgebildet. Zwischen den Gehäuseteilen 18, 19 ist eine Spule 20 angeordnet. Weiterhin ist der Elektromagnet 11 von einem Gehäuse 21 abgeschirmt. Das Gehäuse 21 setzt sich aus dem äußeren Gehäuseteil 19 und einem mit diesem verbundenen, den Anker 15 übergreifenden Deckel 22 zusammen. Der Deckel 22 und das äußere Gehäuseteil 19 sind aus demselben magnetisierbaren Material gefertigt. Hierdurch werden von einem starken äußeren Magnetfeld erzeugte Feldlinien um die Polfläche 14 herumgeführt. Damit kann der erfindungsgemäße Sperrmechanismus 9 nicht durch einen starken Magneten aufgehoben werden. Der Sperriegel 13, die Haltefeder 16 und eine Sperrfeder 23 sind aus einem unmagnetischen Material gefertigt, um eine Einleitung von magnetischen Feldlinien zu dem Anker 15 zu vermeiden.

Der Sperriegel 13 hat einen Zapfen 24, mit dem er den scheibenförmig gestalteten Anker 15 in einer stufenförmigen Ausnehmung 25 durchdringt. Der Zapfen 24 ist mit einer den Anker 15 hintergreifenden Verbreiterung 26 versehen. Die Ausnehmung 25 in dem Anker 15 ist so bemessen, daß sich der Sperriegel 13 gegenüber dem Anker 15 geringfügig axial verschieben und schwenken läßt. Eine in dem Deckel 22 angeordnete Ausnehmung 31 zur Durchführung des Sperriegels 13 ist hierfür ebenfalls geringfügig größer gestaltet als der Sperriegel 13. Der Sperriegel 13 hat in dem Schließzylinder 1 eine Führung 27. Weiterhin zeigt Figur 2, daß in dem Kern 5 zwei Sperrmulden 12, 28 eingearbeitet sind, die jeweils eine keilförmige Gestalt aufweisen und an ein Residuum 29 angrenzen. Die Bewegungsbahn des Residuums 29 beim Drehen des Kerns 5 ist im Bereich des Sperriegels 13 strichpunktiert dargestellt. Bei einer Drehung des Kerns 5 gelangt das Residuum 29 gegen den Sperriegel 13 und drückt diesen geringfügig gegen die Kraft der Sperrfeder 23 und der Haltefeder 16 in Richtung des Ankers 15. Damit wird der Sperriegel 13 zur Vermeidung seines Einklebens oder Einrostens beim Schließen des Schließzylinders 1 regelmäßig geringfügig bewegt. Die Schwenkbarkeit des Sperriegels 13 gegenüber dem Anker 15 gewährleistet, daß Toleranzen beispielsweise in der Fluchtung der Ausnehmung 10 für den Elektromagneten 11 und der Führung 27 des Sperriegels 13 nicht zu einem Klemmen des Sperriegels 13 oder einer ungleichmäßigen Anlage des Ankers 15 an der Polfläche 14 führen.

In der eingezeichneten Stellung wird der Sperriegel 13 in einer außerhalb der Sperrmulden 12, 28 befindlichen Position gehalten. Dies kennzeichnet die Offenstellung des Sperrmechanismus 9. Der Elektromagnet 11 ist in dieser Stellung bestromt und hält den Anker 15 an der Polfläche 14.

Die Figur 3 zeigt den erfindungsgemäßen Sperrmechanismus 9 in einer Sperrstellung. In dieser Stellung wird der Sperriegel 13 durch die Sperrfeder 23 in eine der Ausnehmungen 12 vorgespannt. Der Anker 15 befindet sich damit in einer von der Polfläche 14 entfernten Stellung. Ein starkes, von außerhalb auf den erfindungsgemäßen Sperrmechanismus 9 einwirkendes Magnetfeld führt nicht zu einer Bewegung des Ankers 15 in Richtung der Polfläche 14, da dieser Bereich von dem Deckel 22 und dem äußeren Gehäuseteil 19 des Elektromagneten 11 abgeschirmt ist. Der in die Sperrmulde 12 hineinragende Bereich des Sperriegels 13 ist mit einer umlaufenden Klemmnut 30 versehen. Diese Klemmnut 30 befindet sich in dem aneinandergrenzenden Bereich zwischen dem Kern 5 und dem Gehäuse 3. Wird versucht, den Kern 5 mit großer Kraft entgegen dem Uhrzeigersinn weiterzudrehen, verhindern die Scherkräfte an Sperriegel 13 und Sperrmulde 12 eine Rotation des Sperrriegels 13. Die gleichzeitig zu den radial angreifenden Scherkräften am Sperriegel 13 und senkrecht auf den Sperriegel 13 wirkenden Kräfte werden den Sperriegel 13 leicht kippen und in Richtung des Elektromagneten 11 bewegen. Ein vollständiges Herausdrücken des Sperriegels 13 aus der Sperrmulde 12 wird jedoch zuverlässig verhindert, da durch das leichte Kippen des Sperriegels 13 der Rand der Sperrmulde 12 in die Klemmnut 30 eingreift und der Sperriegel 13 deshalb in der eingezeichneten Schließstellung verhakt.

Die Figur 4 zeigt den erfindungsgemäßen Sperrmechanismus 9 in einer Grundstellung. In dieser Stellung läßt sich ein Schlüssel in einen Schließkanal 32 des Kerns 5 einführen und aus diesem herausziehen. Hierbei drückt das Residuum 29 des Kerns 5 den Sperriegel 13 gegen die Kraft der Sperrfeder 23 zu dem Elektromagneten 11 hin. Der Sperriegel 13 ist dabei seinerseits gegen den Anker 15 vorgespannt und drückt diesen gegen die Polfläche 14 des Elektromagneten 11. Eine Bestromung des Elektromagneten 11 ist hierzu nicht erforderlich. Bei einer Schaltung des Sperrmechanismus 9 in die Schließstellung bleibt der Elektromagnet 11 unbestromt, so daß der Sperriegel 13 bei einer Drehung des Kerns 5, wie in Figur 3 dargestellt, in die Sperrmulde 12 eindringt. Bei einer Schaltung des Sperrmechanismus 9 in Offenstellung wird der Elektromagnet 11 bestromt und hält den Anker 15, wie in Figur 2 dargestellt, an der Polfläche 14. Der Kern 5 läßt sich anschließend drehen. Hierdurch wird ersichtlich, daß der Elektromagnet 11 nur zum Halten des Ankers 15 und nicht zu dessen Bewegung ausgebildet ist.

Weiterhin läßt sich der erfindungsgemäße Sperrmechanismus 9 in der eingezeichneten Grundstellung in dem Schließzylinder 1 montieren. Der erfindungsgemäße Sperrmechanismus 9 läßt sich zusammen mit dem Elektromagneten 11, dem Sperriegel 13 und dem Deckel 22 zu einer baulichen Einheit vormontieren. Anschließend wird diese bauliche Einheit in die Ausnehmung 10 des Schließzylinders 1 eingeführt. Dabei gelangt zunächst der Sperriegel 13 gegen das Residuum 29. Die bauliche Einheit wird jedoch bis zum Anschlag weiterbewegt, bis der Sperriegel 13 und der Anker 15 zwischen dem Residuum 29 und dem Elektromagneten 11 eingespannt sind. Anschließend wird der Elektromagnet 11 in der Ausnehmung 10 des Schließzylinders 1 befestigt. Diese Befestigung kann beispielsweise durch ein Verkleben, Verklemmen oder Verschrauben erfolgen.

## Patentansprüche

1. Elektromagnetisch aktivierbarer Sperrmechanismus, insbesondere für einen Schließzylinder eines Einsteckschlosses zum wahlweisen Blockieren oder Freigeben eines in einem Gehäuse angeordneten beweglichen Kerns (5, 6), mit einem eine bauliche Einheit mit einem Anker (15) bildenden, in die Bewegungsbahn des Kerns (5, 6) führbaren Sperriegel (13), mit einem in Offenstellung zur Halterung des Ankers (15) in einer eine Bewegung des Kerns (5, 6) durch den Sperriegel (13) freigebenden Stellung gestalteten Elektromagneten (11) und mit einer in Schließstellung zur Vorspannung des Sperriegels (13) in eine die Bewegung des Kerns (5, 6) blockierende Stellung gestalteten Sperrfeder (23), wobei der Anker (15) und eine zur Anlage des Ankers (15) vorgesehene Polfläche (14) des Elektromagneten (11) ein gemeinsames, aus magnetisierbarem Material gefertigtes Gehäuse (21) haben und wobei der Elektromagnet (11) ein von einer Spule (20) umgebenes inneres Gehäuseteil (18) und ein die Spule (20) umgreifendes äußeres Gehäuseteil (19) hat, **dadurch gekennzeichnet, daß** die Polfläche (14) an dem inneren Gehäuseteil (18) und dem äußeren Gehäuseteil (19) angeordnet ist und daß der Sperriegel (13) gegenüber dem Anker (15) um einen vorgesehenen Betrag in seiner Bewegungsrichtung und/oder quer zu seiner Bewegungsrichtung beweglich gehalten ist.

2. Sperrmechanismus nach Anspruch 1, **dadurch gekennzeichnet, daß** der Elektromagnet (11) als Topfmagnet (17) mit einer ebenen Polfläche (14) zur Anlage des ebenfalls eben gestalteten Ankers (15) ausgebildet ist.

3. Sperrmechanismus nach Anspruch 1 oder 2, **dadurch gekennzeichnet, daß** der Elektromagnet (11) einen an den Topfmagneten (17) angrenzenden, den Anker (15) übergreifenden, aus magnetisierbarem Material gefertigten Deckel (22) hat und daß der Deckel (22) eine Ausnehmung zur Durchführung des Sperriegels (13) hat.

4. Sperrmechanismus nach Anspruch 1 oder 2, **dadurch gekennzeichnet, daß** der Anker (15), der Deckel (22) und an den Deckel (22) angrenzende Bereiche des Elektromagneten (11) aus demselben Material gefertigt sind.

5. Sperrmechanismus nach zumindest einem der vorhergehenden Ansprüche, **dadurch gekennzeichnet, daß** der Sperriegel (13) und die Sperrfeder (23) aus einem unmagnetischen Material gefertigt sind.

6. Sperrmechanismus nach zumindest einem der vorhergehenden Ansprüche, **dadurch gekennzeichnet, daß** in einer Grundstellung der Anker (15) von dem Kern (5) gegen die Polfläche (14) vorgespannt ist.

7. Sperrmechanismus nach zumindest einem der vorhergehenden Ansprüche, **dadurch gekennzeichnet, daß** der Sperriegel (13) gegenüber dem Anker (15) verschwenkbar ist.

8. Sperrmechanismus nach zumindest einem der vorhergehenden Ansprüche, **dadurch gekennzeichnet, daß** der Sperriegel (13) einen den Anker (15) in einer Ausnehmung (25) durchdringenden Zapfen (24) hat und daß das freie Ende des Zapfens (24) zur Hintergreifung des Ankers (15) eine Verbreiterung (26) aufweist.

9. Sperrmechanismus nach zumindest einem der vorhergehenden Ansprüche, **dadurch gekennzeichnet, daß** der Sperriegel (13) mittels einer Haltefeder (16) von dem Anker (15) weggespannt ist.

10. Sperrmechanismus nach zumindest einem der vorhergehenden Ansprüche, **dadurch gekennzeichnet, daß** der Sperriegel (13) in Offenstellung bei einer Drehung des Kerns (5) geringfügig gegen die Kraft der Haltefeder (16) verschiebbar ist.

11. Sperrmechanismus nach zumindest einem der vorhergehenden Ansprüche, **dadurch gekennzeichnet, daß** der Kern (5) zwei nebeneinander angeordnete, jeweils an ein Residuum (29) angrenzende Sperrmulden (12, 28) zum Eindringen des Sperriegels (13) hat.

12. Sperrmechanismus nach zumindest einem der vorhergehenden Ansprüche, **dadurch gekennzeichnet, daß** der Elektromagnet (11) zylinderförmig gestaltet und in einer ebenfalls zylinderförmigen, auf den beweglichen Kern (5) zulaufenden Ausnehmung (10) angeordnet ist.

13. Sperrmechanismus nach zumindest einem der vorhergehenden Ansprüche, **dadurch gekennzeichnet, daß** das Residuum (29) in einer Montagestellung des Elektromagneten (11) auf den Sperriegel (13) weisend ausgerichtet ist.

14. Sperrmechanismus nach zumindest einem der vorhergehenden Ansprüche, **dadurch gekennzeichnet, daß** der Sperriegel (13) eine umlaufende, in einem in Schließstellung zwischen der Ausnehmung (10) und dem Kern (5) befindlichen Bereich angeordnete Klemmnut (30) aufweist.

## Claims

1. Electromagnetically actuable locking mechanism, in particular for a locking cylinder of a mortise lock for optionally blocking or releasing a moveable core (5, 6) , which is arranged in a housing, having a locking bolt (13), which forms a structural unit with an armature (15), and can be guided into the movement path of the core (5, 6), having an electromagnet (11), which is designed, in the open position, to secure the armature (15) in a position which releases movement of the core (5, 6) by means of the locking bolt (13), and having a locking spring (23), which is designed, in the locking position, to prestress the locking bolt (13) into a position which blocks the movement of the core (5, 6), the armature (15) and a pole face (14), provided for the purpose of bearing the armature (15) , of the electromagnet (11) having a common housing (21), which is produced from a magnetizable material, and the electromagnet (11) having an inner housing part (18), which is surrounded by a coil (20), and an outer housing part (19), which engages around the coil (20), **characterized in that** the pole face (14) is arranged on the inner housing part (18) and the outer housing part (19), and **in that** the locking bolt (13) is retained such that it can move with respect to the armature (15) by a prescribed amount in its movement direction and/or transversely to its movement direction.

2. Locking mechanism according to Claim 1, **characterized in that** the electromagnet (11) is in the form of a pot magnet (17) having a flat pole face (14) for the purpose of bearing the armature (15) which is likewise flat.

3. Locking mechanism according to Claim 1 or 2, **characterized in that** the electromagnet (11) has a cover (22), which adjoins the pot magnet (17) , engages over the armature (15) and is produced from a roagnetizable material, and **in that** the cover (22) has a cutout through which the locking holt (13) is passed.

4. Locking mechanism according to Claim 1 or 2, **characterized in that** the armature (15), the cover (22) and regions, adjoining the cover (22), of the electromagnet (11) are produced from the same material.

5. Locking mechanism according to at least one of the preceding claims, **characterized in that** the locking bolt (13) and the locking spring (23) are produced from a nonmagnetic material.

6. Locking mechanism according to at least one of the preceding claims, **characterized in that**, in a basic position, the armature (15) is prestressed by the core (5) against the pole face (14) .

7. Locking mechanism according to at least one of the preceding claims, **characterized in that** the locking bolt (13) can be pivoted with respect to the armature (15).

8. Locking mechanism according to at least one of the preceding claims, **characterized in that** the locking bolt (13) has a pin (24), which passes through the armature (15) in a cutout (25), and **in that** the free end of the pin (24) has a widened section (26) for the purpose of engaging behind the armature (15).

9. Locking mechanism according to at least one of the preceding claims, **characterized in that** the locking bolt (13) is kept under stress away from the armature (15) by means of a retaining spring (16).

10. Locking mechanism according to at least one of the preceding claims, **characterized in that**, in the open position, the locking bolt (13) can be displaced slightly against the force of the retaining spring (16) when the core (5) is rotated.

11. Locking mechanism according to at least one of the preceding claims, **characterized in that** the core (5) has two locking depressions (12, 28) , which are arranged next to one another, are respectively adjacent to a residuum (29) and are intended for the entry of the locking bolt (13).

12. Locking mechanism according to at least one of the preceding claims, **characterized in that** the electromagnet (11) is cylindrical and is arranged in a likewise cylindrical cutout (10) which runs towards the moveable core (5).

13. Locking mechanism according to at least one of the preceding claims, **characterized in that**, when the electromagnet (11) is mounted, the residuum (29) points towards the locking bolt (13) .

14. Locking mechanism according to at least one of the preceding claims, **characterized in that** the locking bolt (13) has a peripheral clamping groove (30) , arranged in a region which, in the locking position, is located between the cutout (10) and the core (5).

## Revendications

1. Dispositif de blocage à actionnement électromagnétique, en particulier pour un cylindre de fermeture d'une serrure mortaisée pour, au choix, bloquer ou libérer un coeur (5, 6) mobile placé dans un boîtier, présentant un verrou de sûreté (13), formant une unité constructive avec un induit (15), guidable dans la trajectoire du coeur (5, 6), comprenant un électroaimant ( 11) conformé en position ouverte pour maintenir 1' induit (15) dans uneposition autorisant un déplacement du coeur (5, 6) grâce au verrou de sûreté (13) et pourvu d'un ressort d'arrêt (23) conformé en position fermée pour la précharge du verrou de sûreté (13) dans une position bloquant le déplacement du coeur (5, 6), l'induit (15) et une face polaire (14) de l'électroaimant (11) prévue pour servir d'appui à l'induit (15) ayant un boîtier (21) commun en matériau magnétisable et l'électroaimant (11) ayant une partie interne du boîtier (18) entourée d'une bobine (20) et une partie externe du boîtier (19) enveloppant la bobine (20), **caractérisé en ce que** la face polaire (14) est située contre la partie interne du boîtier (18) et la partie externe du boîtier (19) et **en ce que** le verrou de sûreté (13) placé en face de l'induit (15) est maintenu mobile sur une certaine distance dans sa direction de déplacement et/ou perpendiculairement à sa direction de déplacement.

2. Dispositif de blocage selon la revendication 1, **caractérisé en ce que** l'électroaimant (11) est conformé en électroaimant cuirassé (17) présentant une face polaire (14) plate servant d'appui à l'induit (15) également plat.

3. Dispositif de blocage selon la revendication 1 ou 2, **caractérisé en ce que** l'électroaimant (11) possède un couvercle (22) en matériau magnétisable touchant l'électroaimant cuirassé (17) et recouvrant l'induit (15) et **en ce que** le couvercle (22) possède un évidement permettant le passage du verrou de sûreté (13).

4. Dispositif de blocage selon la revendication 1 ou 2, **caractérisé en ce que** l'induit (15), le couvercle (22) et les zones de l'électroaimant (11) autour du couvercle (22) sont réalisés dans le même matériau.

5. Dispositif de blocage selon l'une au moins des revendications ci-dessus, **caractérisé en ce que** le verrou de sûreté (13) et le ressort d'arrêt (23) sont réalisés dans un matériau amagnétique.

6. Dispositif de blocage selon l'une au moins des revendications précédentes, **caractérisé en ce que**, dans une position de base, l'induit (15) est préchargé par le coeur (5) contre la face polaire (14).

7. Dispositif de blocage selon l'une au moins des revendications précédentes, **caractérisé en ce que** le verrou de sûreté (13) peut pivoter par rapport à l'induit (15).

8. Dispositif de blocage selon l'une au moins des revendications précédentes, **caractérisé en ce que** le verrou de sûreté (13) possède un axe (24) pénétrant dans l'induit (15) à travers un évidement (25) et **en ce que** l'extrémité libre de l'axe (24) présente un évasement (26) destiné à entraîner l'induit (15).

9. Dispositif de blocage selon l'une au moins des revendications précédentes, **caractérisé en ce que** le verrou de sûreté (13) est maintenu éloigné de l'induit (15) par un ressort de retenue (16).

10. Dispositif de blocage selon l'une au moins des revendications précédentes, **caractérisé en ce que** le verrou de sûreté (13) en position ouverte peut se déplacer légèrement en sens contraire de la force du ressort de retenue (16) en cas de rotation du coeur (5).

11. Dispositif de blocage selon l'une au moins des revendications précédentes, **caractérisé en ce que** le coeur (5) possède deux cavités de blocage (12, 28) situées l'une à côté de l'autre toutes deux contiguës à un bec (29) permettant l'avancée du verrou de sûreté (13).

12. Dispositif de blocage selon l'une au moins des revendications précédentes, **caractérisé en ce que** l'électroaimant ( 11) est de forme cylindrique et situé dans un évidement (10) également de forme cylindrique se terminant sur le coeur (5) mobile.

13. Dispositif de blocage selon l'une au moins des revendications précédentes, **caractérisé en ce que** le bec (29) est ajusté en position tournée vers le verrou de sûreté (13) dans une position de montage de l'électroaimant (11).

14. Dispositif de blocage selon l'une au moins des revendications précédentes, **caractérisé en ce que** le verrou de sûreté (13) présente une rainure de serrage (30) circulaire située dans une zone se trouvant, en position fermée, entre l'évidement (10) et le coeur (5).
